# EUROPÄISCHE PATENTSCHRIFT

(11) **EP 0 606 264 B1**
(45) Veröffentlichungstag und Bekanntmachung des Hinweises auf die Patenterteilung: **19.07.1995**
(21) Anmeldenummer: 92919429.8
(22) Anmeldetag: 11.09.1992
(51) Int. Cl.: H01H 33/66

(54) **VAKUUMSCHALTER MIT EINER ANTRIEBSVORRICHTUNG UND EINER POLANTRIEBSEINHEIT**
VACUUM SWITCH WITH A DRIVE DEVICE AND A POLE OPERATING UNIT
INTERRUPTEUR A VIDE AVEC UN DISPOSITIF D'ACTIONNEMENT ET UNE UNITE D'ACTIONNEMENT POLAIRE

(30) Priorität: 30.09.1991 DE 4133091
(43) Veröffentlichungstag der Anmeldung: 20.07.1994
(73) Patentinhaber: SIEMENS AKTIENGESELLSCHAFT, 80333 München (DE)
(72) Erfinder: BINDER, Manfred, D-10369 Berlin (DE); SCHMIDT, Detlev, D-12055 Berlin (DE); STEINEMER, Norbert, D-13589 Berlin (DE)
(86) Internationale Anmeldenummer: DE9200784
(87) Internationale Veröffentlichungsnummer: WO9307634

(56) Entgegenhaltungen:
- EP-A- 0 172 986
- DE-U- 8 905 949
- GB-A- 1 576 211

## Beschreibung

Die Erfindung betrifft einen Vakuumschalter mit folgenden Merkmalen:
Eine Antriebsvorrichtung zur Bereitstellung einer Antriebskraft für wenigstens eine Vakuumschaltröhre;
eine die Vakuumschaltröhre an ihrem einen Ende aufnehmende Polantriebseinheit, bestehend aus einem Träger, einer die Bewegungsrichtung der Antriebsvorrichtung umlenkenden Hebelanordnung und einer Anschlußvorrichtung zur Verbindung eines bewegbaren Antriebstößels der Vakuumschaltröhre mit einem äußeren Leiter;
der Träger ist als U-förmiges Blechteil mit einem Mittelteil und zwei Schenkeln ausgebildet;
ein Stützisolator zur Verbindung der Antriebsvorrichtung mit dem Träger ist mit seinem einen Ende an dem Mittelteil des Trägers befestigt;
in den Schenkeln des Trägers sind fluchtende Langlöcher zur Aufnahme der Enden eines den Antriebsstößel der Vakuumschaltröhre geradlinig führenden und eine Antriebskraft übertragenden Bolzens angeordnet;
eine isolierende Koppelstange zur Verbindung der Antriebsvorrichtung mit der umlenkenden Hebelanordnung und
eine beim Einschalten der Vakuumschaltröhre zu spannende Kontaktkraftfeder sowie ein die Kontaktkraftfeder abstützendes Widerlager ist zwischen den Schenkeln des Trägers angeordnet.

Ein Vakuumschalter mit diesen Merkmalen ist durch die US-A-4 654 494 bekannt geworden. Der Erfindung liegt hiervon ausgehend die Aufgabe zugrunde, die Polantriebseinheit so zu gestalten, daß ihre Einzelteile leicht montierbar sind und daß die Polantriebseinheit bei großer mechanischer Festigkeit ein möglichst geringes Gewicht aufweist.

Diese Aufgabe wird gemäß der Erfindung durch folgende weitere Merkmale gelöst:
Der Abstand der Schenkel des Trägers ist durch elastische Biegung erweiterbar;
das Widerlager der Kontaktkraftfeder ist ortsfest angeordnet und plattenförmig mit einer Breite ausgebildet, die dem Abstand der Schenkel im Ruhezustand entspricht;
an den zur Anlage an den Schenkeln des Trägers bestimmten Schmalseiten des Widerlagers sind Zapfen zum Eingreifen in zugeordnete Durchbrechungen der Schenkel angeordnet und
die Anschlußvorrichtung ist als eine die Schenkel verbindende und versteifende Baugruppe ausgebildet.

Bei der Polantriebseinheit läßt sich aufgrund der Merkmale der Erfindung das Widerlager der Kontaktkraftfeder nach Aufbiegung der Schenkel des Trägers einschieben, bis die Zapfen in die ihnen zugeordneten Durchbrechungen eingreifen können. Wird dann die auf die Schenkel zur Einwirkung gebrachte Spreizkraft aufgehoben, so ist das Widerlager zwischen den Schenkeln des Trägers formschlüssig befestigt. Das Anbringen zusätzlicher Befestigungselemente ist daher entbehrlich. Die Biegsamkeit der Schenkel des Trägers ist in bekannter Weise durch eine geeignete Wahl der Dicke des Materials zu erreichen. Der Träger ist daher ein verhältnismäßig dünnes und leichtes Bauteil. Dennoch vermag dieses Bauteil seine Aufgabe zu erfüllen, die umlenkende Hebelanordnung sicher zu führen, weil die Anschlußvorrichtung die Schenkel miteinander verbindet und hierdurch ein geschlossener und steifer Rahmen gebildet wird.

Ein im Querschnitt U-förmiger Sockel für eine Vakuumschaltröhre mit einer die Schenkel verbindenden Anschlußvorrichtung ist an sich bekannt (US-A-4 684 771). Hierbei kommt es allerdings auf eine versteifende Wirkung der Anschlußvorrichtung und die Festigkeit des Sockels nicht an, weil dieser nur im Zusammenhang mit der Stromübertragung von dem bewegbaren Anschlußbolzen der Vakuumschaltröhre zu der ortsfesten Anschlußvorrichtung steht.

Durch weitere Merkmale kann der Vakuumschalter nach der Erfindung noch verbessert werden. Insbesondere können in den Schenkeln des Trägers Durchbrüche als Zugangsöffnung zu einer Klemmvorrichtung am bewegbaren Antriebsstößel der Vakuumschaltröhre angeordnet sein. Daher kann die Vakuumschaltröhre montiert oder demontiert werden, wenn die Polantriebseinheit im übrigen fertig montiert ist. Zur Versteifung der Polantriebseinheit kann noch dadurch beigetragen werden, daß der Stützisolator nahe dem der Vakuumschaltröhre zugewandten Ende des Trägers unter Einfügung einer isolierenden Stützstrebe an dem Mittelteil des Trägers befestigt ist und daß die Kante des Mittelteiles am Ende des Trägers abgerundet und/oder angebogen ausgebildet ist. Die Abrundung oder Anbiegung an dem Mittelteil des Trägers wird durch den verhältnismäßig geringen Materialquerschnitt erleichtert und führt sowohl zu einer örtlichen Versteifung als auch zu einer vorteilhaften Steuerung des elektrischen Feldverlaufes in diesem Bereich.

Die Stützstrebe kann hierbei mit dem Mittelteil des Trägers durch Formschluß verbunden sein. Dies kann in vorteilhafter Weise gleichfalls durch ausgebogene Zapfen erreicht werden, die sich an dem Mittelteil des Trägers befinden.

Ferner können die Schenkel des Trägers mit zum Rand hin offenen und zur Längsachse der Polantriebseinheit ausgerichteten Ausnehmungen zum Einlegen eines zentrierenden Auflagers der zugehörigen Vakuumschaltröhre versehen sein.

Wie eingangs erwähnt, ist die Anschlußvorrichtung als eine die Schenkel verbindende und versteifende Baugruppe ausgebildet. Dabei sind nach Weiterbildungen der Erfindung je nach der zu erwartenden Erwärmung unterschiedliche Bauformen vorgesehen.

Bei normalen Werten der Erwärmung kann die Anschlußvorrichtung vorteilhaft als U-förmiges Stanz-Biege-Teil mit einem Mittelteil und Schenkeln ausgebildet sein, wobei die Schenkel der Anschlußvorrichtung die Schenkel des Trägers übergreifen und wobei der Mittelteil der Anschlußvorrichtung als Träger einer Anschlußkontaktfläche dient. Sofern vorgesehen ist, sowohl den U-förmigen Träger als auch die Anschlußvorrichtung aus Stahlblech herzustellen, kann es vorteilhaft sein, zumindest bei Anwendungen im oberen Bereich des vorgesehenen Nennstrombereiches die Schenkel des Trägers mit randseitig offenen Ausnehmungen im Bereich eines dem bewegbaren Anschlußbolzen der zugehörigen Vakuumschaltröhre mit der Anschlußvorrichtung verbindenden biegsamen Leiters zu versehen. Auf diese Weise wird im Bereich des biegsamen Leiters der Querschnitt des geschlossenen Eisenkreises derart geschwächt, daß die Erwärmung aufgrund von Wirbelströmen ein zulässiges Maß nicht überschreitet.

Für höhere Nennströme, die zu einer stärkeren Erwärmung führen, empfiehlt es sich, die Anschlußvorrichtung als einen mit Kühlrippen versehenen U-förmigen Metall-Gußkörper auszubilden, der Schenkel zum Übergreifen der Schenkel des Trägers und ein von Rippen freies Mittelteil als Träger einer Anschlußkontaktfläche besitzt.

Die Erfindung wird im folgenden anhand der in den Figuren dargestellten Ausführungsbeispiele näher erläutert.

Die Figur 1 zeigt in einer Seitenansicht einen Pol eines Vakuum-Leistungsschalters mit den zur Befestigung dienenden Stützisolatoren, jedoch ohne Antriebsvorrichtung.

Die Figuren 2, 3 und 4 zeigen in einer Seitenansicht, einer Stirnansicht und in der Draufsicht den Träger einer Polantriebseinheit des Leistungsschalters gemäß der Figur 1.

In den Figuren 5, 6 und 7 ist eine als Blechteil ausgebildete brückenartige Anschlußvorrichtung in einer Stirnansicht, einer Seitenansicht und im Querschnitt gezeigt.

Die Figur 8 zeigt in einer Seitenansicht einen Vakuum-Leistungsschalter mit einer als Rippen-Gußkörper ausgebildeten Anschlußvorrichtung.

Die Figuren 9, 10 und 11 zeigen die Anschlußvorrichtung des Leistungschalters gemäß der Figur 8 als Einzelteil in einer Seitenansicht, einer Stirnansicht und in der Draufsicht.

Die in der Figur 1 gezeigte Poleinheit 1 umfaßt eine Vakuumschaltröhre 2, einen Polkopf 3 mit einer oberen Anschlußvorrichtung 4 sowie eine Polantriebseinheit 5 mit einer unteren Anschlußvorrichtung 6. Der Polkopf 3 und die Polantriebseinheit 5 sind zur Versteifung mit zwei vorderen isolierenden Stützstreben 7 und einer hinteren isolierenden Stützstrebe 8 verbunden. Ferner sind an dem Polkopf 3 und der Polantriebseinheit 5 jeweils ein Stützisolator 10 befestigt. Die Stützisolatoren 10 dienen zur Anbringung der Poleinheit 1 an einem nicht gezeigten geerdeten Antriebskasten, der eine Antriebsvorrichtung für die Poleinheit 1 enthält. Ist ein Vakuumschalter mehrpolig ausgebildet, so werden mehrere Polantriebseinheiten 5 mit Vakuumschaltröhren 2 mittels Stützisolatoren 10 an einem gemeinsamen Antriebskasten (vgl. Antriebskasten 51 in der Figur 8) befestigt.

Die Polantriebseinheit 5 enthält eine Hebelanordnung, die einen oberen Kniehebel 11, einen unteren Kniehebel 12 und einen Stützhebel umfaßt. Mit dem unteren Kniehebel 12 ist eine in der Figur 1 nicht gezeigte, jedoch in der Figur 8 sichtbare isolierende Koppelstange 14 zu verbinden. Der Stützhebel 13 ist um einen Lagerbolzen 15 schwenkbar und liegt im Ausschaltzustand der Vakuumschaltröhre 2 unter dem Einfluß einer als Schraubendruckfeder ausgebildeten Kontaktkraftfeder 16 an einem Widerlager 17 an. Ausgehend von der dargestellten Lage der Teile wird die Vakuumschaltröhre 2 in ihre Einschaltstellung überführt, indem in den unteren Kniehebel 12 in Richtung des Pfeiles 20 eine Antriebskraft eingeleitet wird.

Die Kniehebel 11 und 12 werden hierdurch in eine Stellung nahe Strecklage überführt, wobei der Stützhebel 13 von dem Widerlager 17 abgehoben wird, nachdem sich die Schaltkontakte der Vakuumschaltröhre 2 berührt haben.

Wie die Figur 1 zeigt, weist die Polantriebseinheit 5 einen aus Stahlblech bestehenden Träger 21 auf, der näher in den Figuren 2, 3 und 4 dargestellt ist. Wie diese Figuren zeigen, weist der Träger 21 bei U-förmiger Grundform zwei Schenkel 22 und einen Mittelteil 23 auf. Der Mittelteil 23 ist den Stützisolatoren 10 (Figur 1) zugewandt. Die hintere Stützstrebe 8 ist durch zwei Zapfen 24 an dem Mittelteil 23 formschlüssig verbunden. Der an dem Mittelteil 23 anliegende Abschnitt der Stützstrebe 8 dient zugleich als Auflage für den unteren Stützisolator 10. Durch eine in der Figur 1 angedeutete Befestigungsschraube 25 werden somit gleichzeitig der untere Stützisolator 10 und die Stützstrebe 8 an der Polantriebseinheit 5 befestigt. Die Kanten 28 des Mittelteiles 23 sind zur Versteifung und zugleich zur elektrischen Entlastung abgerundet ausgebildet.

Zur geradlinigen Führung eines unteren Anschlußbolzens 26 der Vakuumschaltröhre 2 sind die Schenkel 22 des Trägers 21 mit fluchtenden Langlöchern 27 (Figur 2) versehen. In diese Langlöcher greifen die Enden eines den oberen Kniehebel 11 mit dem bewegbaren Anschlußbolzen 26 gelenkig verbindenden Führungsbolzens 30 ein (Figur 1). Oberhalb der Langlöcher 27 befinden sich in den Schenkeln 22 Durchbrechungen 31, durch die eine Klemmvorrichtung 32 zugänglich ist, die zur Verbindung eines biegsamen Leiters 33 mit dem bewegbaren Anschlußbolzen 26 dient. Das andere Ende des biegsamen Leiters 33 endet bei einer zu der Anschlußvorrichtung 6 gehörenden Anschlußkontaktfläche 34. Weitere Merkmale des Trägers 21 sind gemäß der Figur 2 im unteren Bereich der Schenkel 22 schmale rechteckige Durchbrechungen 35, die zum Eingreifen entsprechend geformter Zapfen 36 des plattenförmigen Widerlagers 17 der Kontaktkraftfeder 16 besitzen. Zur Montage des Widerlagers 17 ist der Träger 21 so bemessen, daß sich die Schenkel 22 elastisch spreizen lassen, um die Zapfen 36 in den Bereich der Durchbrechungen 35 fluchtend zu positionieren. Nach der Aufhebung der Spreizkraft ist das Widerlager 17 zwischen den Schenkeln 22 fest eingespannt.

Am oberen Rand besitzen die Schenkel 22 des Trägers 21 Ausnehmungen 37, die auf die Längsachse der Vakuumschaltröhre 2 ausgerichtet sind und die zum Eingreifen eines zentrierenden Auflagers 38 für die Vakuumschaltröhre 2 vorgesehen sind. Ein weiteres Merkmal des Trägers 21 ist eine in dem Mittelteil 23 angeordnete fensterartige Durchbrechung 40, die zum Durchtritt der in der Figur 8 gezeigten isolierenden Koppelstange 14 dient, die in der erwähnten Weise mit dem unteren Kniehebel 12 zu verbinden ist. Ferner sind die Schenkel 22 mit randseitig offenen Ausnehmungen 41 versehen, die sich in dem Bereich befinden, der von dem biegsamen Stromband 33 durchgriffen wird. Zweck dieser Ausnehmungen ist es, den Querschnitt des magnetischen Kreises zu schwächen, der um die Strombahn gebildet wird, wenn sowohl der Träger 21 als auch die anhand der Figuren 5, 6 und 7 noch zu beschreibende Anschlußvorrichtung 6 aus einem magnetisch leitfähigen Werkstoff bestehen.

Die Anschlußvorrichtung 6 gemäß den Figuren 5, 6 und 7 ist gleichfalls ein im Querschnitt U-förmiges Blechteil mit einer an den Träger 21 derart angepaßten Gestalt, daß es mit seinen Schenkeln 43 die Schenkel 22 des Trägers 21 übergreift. Löcher 44 in den Schenkeln 43 sind für eine Schraubverbindung vorgesehen. An der Stirnseite ist die Anschlußvorrichtung 6 im oberen Teil zum Durchtritt des Strombandes 33 offen ausgebildet. Im unteren Teil befindet sich ein die Schenkel 43 verbindender Mittelsteg 45 zur Auflage des mit der Anschlußkontaktfläche 34 versehenen Endes des biegsamen leiters 33. Die oberen Enden der Schenkel 43 sind mit abgebogenen Lappen 46 zur Befestigung der beiden vorderen isolierenden Stützstreben 7 vorsehen.

Durch die Anschlußvorrichtung 6 wird der Träger 21 derart versteift, daß trotz eines verhältnismäßig geringen Materialquerschnittes eine ausreichende Festigkeit erzielt wird, um die auftretenden Kräfte ohne störende Verformungen zuverlässig aufzunehmen. Auch bleibt die Erwärmung des Trägers 21 und der Anschlußvorrichtung 6 aufgrund der Ausnehmungen 41 in den Schenkeln 21 gering. Soll jedoch der beschriebene Vakuum-Leistungsschalter im Bereich sehr hoher Nennströme betrieben werden, so kann die aus der Vakuumschaltröhre 2 abzuführende Wärme über den bewegbaren Anschlußbolzen 26 von den beschriebenen Teilen nicht vollständig abgeführt werden. In diesem Fall empfiehlt es sich, eine Gestaltung der Anschlußvorrichtung gemäß der Figur 8 und den Figuren 9, 10 und 11 zu wählen.

In der Figur 8 ist schematisch ein vollständiger Vakuum-Leistungsschalter mit einer Poleinheit 50, einer Antriebsvorrichtung 51 sowie mit die Poleinheit 50 und die Antriebsvorrichtung 51 verbindenden Stützisolatoren 52 gezeigt. Unterschiedlich gegenüber der Figur 1 ist die Gestaltung einer an dem Träger 21 der Polantriebseinheit angebrachten Anschlußvorrichtung 53. Diese ist zur Vergrößerung ihrer Oberfläche zwecks besserer Wärmeabgabe an die Umgebung als mit Rippen versehener Metall-Gußkörper ausgebildet. Einzelheiten dieser Gestaltung zeigen die Figuren 9, 10 und 11.

Ähnlich der Anschlußvorrichtung 6 gemäß den Figuren 5, 6 und 7 ist die Anschlußvorrichtung 53 im Querschnitt U-förmig ausgebildet derart, daß Schenkel 54 über die Schenkel 22 des Trägers 21 greifen. Rippen 55 erstrecken sich teilweise über nahezu die ganze Höhe des Trägers 21, und, soweit es die in den Schenkeln 22 des Trägers 21 vorgesehenen Durchbrechungen zulassen, auch über die Breite der Schenkel 22. Ein Mittelsteg 56 zwischen den Schenkeln 53 dient ähnlich wie bei der Anschlußvorrichtung 6 zur Auflage des Endes eines biegsamen Strombandes. Der Figur 8 ist noch zu entnehmen, daß in einer den Figuren 9, 10 und 11 entsprechenden Weise auch der Polkopf 57 mit Rippen versehen ist, um auch am oberen Ende der Vakuumschaltröhre 2 für eine verbesserte Wärmeabfuhr zu sorgen.

## Patentansprüche

1. Vakuumschalter mit folgenden Merkmalen:
- Eine Antriebsvorrichtung (51) zur Bereitstellung einer Antriebskraft für wenigstens eine Vakuumschaltröhre (2);
- eine die Vakuumschaltröhre (2) an ihrem einen Ende aufnehmende Polantriebseinheit (5), bestehend aus einem Träger (21), einer die Bewegungsrichtung der Antriebsvorrichtung (51) umlenkenden Hebelanordnung (11, 12) und einer Anschlußvorrichtung (6, 53) zur Verbindung eines bewegbaren Antriebsstößels (26) der Vakuumschaltröhre (2) mit einem äußeren Leiter;
- der Träger (21) ist als U-förmiges Blechteil mit einem Mittelteil (23) und zwei Schenkeln (22) ausgebildet;
- ein Stützisolator (10; 52) zur Verbindung der Antriebsvorrichtung (51) mit dem Träger (21) ist mit seinem einen Ende an dem Mittelteil (23) des Trägers (21) befestigt;
- in den Schenkeln (22) des Trägers (21) sind fluchtende Langlöcher (27) zur Aufnahme der Enden eines den Antriebsstößel (26) der Vakuumschaltröhre (2) geradlinig führenden und eine Antriebskraft übertragenden Führungsbolzens (30) angeordnet;
- eine isolierende Koppelstange (14) zur Verbindung der Antriebsvorrichtung (51) mit der umlenkenden Hebelanordnung, und
- eine beim Einschalten der Vakuumschaltröhre (2) zu spannende Kontaktkraftfeder (16) sowie ein das eine Ende der Kontaktkraftfeder (16) abstützendes Widerlager (17) ist zwischen den Schenkeln (22) des Trägers (21) angeordnet; **gekennzeichnet durch** folgende weitere Merkmale:
- der Abstand der Schenkel (22) des Trägers (21) ist durch elastische Biegung erweiterbar;
- das Widerlager (17) der Kontaktkraftfeder (16) ist ortsfest angeordnet und plattenförmig mit einer Breite ausgebildet, die dem Abstand der Schenkel (22) im Ruhezustand entspricht,
- an den zur Anlage an den Schenkeln (22) des Trägers (21) bestimmten Schmalseiten des Widerlagers (17) sind Zapfen (36) zum Eingreifen in zugeordnete Durchbrechungen (35) der Schenkel (22) angeordnet und
- die Anschlußvorrichtung (6; 53) ist als eine die Schenkel (22) verbindende und versteifende Baugruppe ausgebildet.

2. Vakuumschalter nach Anspruch 1, **dadurch gekennzeichnet,** daß in den Schenkeln (22) des Trägers (21) Durchbrechungen (31) als Zugangsöffnung zu einer Klemmvorrichtung (32) am bewegbaren Antriebsstößel (26) der Vakuumschaltröhre (2 ) angeordnet sind.

3. Vakuumschalter nach Anspruch 1, **dadurch gekennzeichnet,** daß der Stützisolator (10) nahe dem der Vakuumschaltröhre (2) zugewandten Ende des Trägers (21) unter Einfügung einer isolierenden Stützstrebe (8) an dem Mittelteil (23) des Trägers (21) befestigt ist und daß die Kante (28) des Mittelteiles (23) am Ende des Trägers (21) abgerundet und/oder angebogen ausgebildet ist.

4. Vakuumschalter nach Anspruch 3, **dadurch** **gekennzeichnet,** daß die Stützstrebe (8) und der Mittelteil (23) des Trägers durch Formschluß (24) miteinander verbunden sind.

5. Vakuumschalter nach einem der vorangehenden Ansprüche, **dadurch gekennzeichnet,** daß die Schenkel (23) des Trägers (21) mit zum Rand hin offenen, und zur Längsachse der Polantriebseinheit (5) ausgerichteten Ausnehmungen (37) zum Einlegen eines zentrierenden Auflagers (38) der zugehörigen Vakuumschaltröhre (2) versehen sind.

6. Vakuumschalter nach einem der vorangehenden Ansprüche, **dadurch gekennzeichnet,** daß die Anschlußvorrichtung (6) als U-förmiges Stanz-Biege-Teil mit einem Mittelsteg (45) und Schenkeln (43) ausgebildet ist, wobei die Schenkel (43) der Anschlußvorrichtung (6) die Schenkel (22) des Trägers (21) übergreifen und wobei der Mittelsteg (45) der Anschlußvorrichtung (6) als Träger eine Anschlußkontaktfläche (34) dient.

7. Vakuumschalter nach Anspruch 6, **dadurch gekennzeichnet,** daß die Schenkel (22) des Trägers (21) randseitig offene Ausnehmungen (41) im Bereich eines den bewegbaren Anschlußbolzen (26) der zugehörigen Vakuumschaltröhre (2) mit der Anschlußvorrichtung (6) verbindenden biegsamen Leiters (33) besitzen.

8. Vakuumschalter nach einem der vorangehenden Ansprüche, **dadurch gekennzeichnet**, daß die Anschlußvorrichtung (53) als mit Kühlrippen (55) versehener U-förmiger Metall-Gußkörper ausgebildet ist, der Schenkel (53) zum Ubergreifen der Schenkel (22) des Trägers (21) und ein von Rippen freies Mittelteil (56) als Träger einer Anschlußkontaktfläche besitzt.

## Claims

1. Vacuum switch having the following features:
- a drive arrangement (51) for providing a driving force for at least one vacuum switching tube (2);
- a pole drive unit (5), which receives the vacuum switching tube (2) at its one end and consists of a carrier (21), of a lever arrangement (11, 12) diverting the direction of movement of the drive arrangement (51), and a connection arrangement (6, 53) for connecting a movable driving plunger (26) of the vacuum switching tube (2) with an external conductor;
- the carrier (21) is formed as a U-shaped sheet-metal portion having a central portion (23) and two limbs (22);
- a support insulator (10; 52) for connecting the drive arrangement (51) with the carrier (21) is secured by means of its one end to the central portion (23) of the carrier (21);
- arranged in the limbs (22) of the carrier (21) there are aligned elongated holes (27) for receiving the ends of a guide pin (30) which guides the driving plunger (26) of the vacuum switching tube (2) in a linear manner and transmits a driving force;
- an insulating coupling rod (14) for connecting the drive arrangement (51) with the diverting lever arrangement, and
- a contact force spring (16) which is to be tensioned when the vacuum switching tube (2) is switched on and also an abutment (17) which supports the one end of the contact force spring (16) is arranged between the limbs (22) of the carrier (21), characterised by the following further features:
- the distance between the limbs (22) of the carrier (21) can be extended by elastic bending;
- the abutment (17) of the contact force spring (16) is fixedly arranged and is formed in the shape of a plate with a width which corresponds to the distance between the limbs (22) in the state of rest;
- arranged on the narrow sides of the abutment (17) intended to rest against the limbs (22) of the carrier (21) there are pegs (36) for engagement into associated openings (35) of the limbs (22) and
- the connection arrangement (6; 53) is formed as an assembly which connects and reinforces the limbs (22).

2. Vacuum switch according to claim 1, characterised in that openings (31) are arranged in the limbs (22) of the carrier (21) as an access opening to a clamping arrangement (32) on the movable driving plunger (26) of the vacuum switching tube (2).

3. Vacuum switch according to claim 1, characterised in that the support insulator (10) is secured close to the end of the carrier (21), which faces the vacuum switching tube (2), with insertion of an insulating support strut (8) at the central portion (23) of the carrier (21), and in that the edge (28) of the central portion (23) at the end of the carrier (21) is formed so as to be rounded and/or bent.

4. Vacuum switch according to claim 3, characterised in that the support strut (8) and the central portion (23) of the carrier are connected together by means of form-closure (24).

5. Vacuum switch according to one of the preceding claims, characterised in that the limbs (23) of the carrier (21) are provided with recesses (37), which are open towards the edge and are aligned with the longitudinal axis of the pole drive unit (5), for the insertion of a centering support (38) of the associated vacuum switching tube (2).

6. Vacuum switch according to one of the preceding claims, characterised in that the connection arrangement (6) is formed as a U-shaped stamped-bent portion with a central web (45) and limbs (43), with the limbs (43) of the connection arrangement (6) engaging over the limbs (22) of the carrier (21) and with the central web (45) of the connection arrangement (6) being used as a carrier of a connecting contact surface (34).

7. Vacuum switch according to claim 6, characterised in that the limbs (22) of the carrier (21) have recesses (41) which are open on the edge side in the region of a flexible conductor (33) connecting the movable connecting pin (26) of the associated vacuum switching tube (2) with the connection arrangement (6).

8. Vacuum switch according to one of the preceding claims, characterised in that the connection arrangement (53) is formed as a U-shaped cast-metal body which is provided with cooling ribs (55) and has limbs (53) for engagement over the limbs (22) of the carrier (21) and a central portion (56) free of ribs as a carrier of a connecting contact surface.

## Revendications

1. Interrupteur à vide présentant les caractéristiques suivantes :
- un dispositif d'entraînement (51) pour appliquer une force d'entraînement à au moins un tube interrupteur à vide (2);
- une unité d'entraînement de pôle (5) recevant le tube interrupteur sous vide (2) à l'une de ses extrémités et constitué d'un support (21), d'un dispositif à levier (11, 12), qui fait dévier la direction de déplacement du dispositif d'entraînement (51) et d'un dispositif de raccordement (6,53) destiné à relier un poussoir d'entraînement mobile (26) du tube interrupteur à vide (2) à un conducteur extérieur;
- le support (21) est réalisé sous la forme d'une pièce en tôle en forme de U comportant une partie médiane (23) et deux branches (22);
- un isolateur d'appui (10;52) destiné à relier le dispositif d'entraînement (51) au support (21) est fixé, par l'une de ses extrémités, à la partie médiane (23) du support (21);
- dans les branches (22) du support (21) sont aménagés des trous oblongs et alignés (27) destinés à recevoir les extrémités d'un goujon de guidage (30) qui réalise un guidage rectiligne du poussoir d'entraînement (26) du tube interrupteur sous vide (2) et transmet une force d'entraînement;
- une barre de couplage isolante (14) destinée à relier le dispositif d'entraînement (51) au dispositif à levier de déviation; et
- un ressort (16) produisant une force de contact et devant être bandé lors de la fermeture du tube interrupteur à vide (2), ainsi qu'une butée (17) d'appui d'une extrémité du ressort (16) produisant la force de contact sont disposés entre les branches (22) du support (21);
caractérisé par les caractéristiques supplémentaires suivantes :
- la distance entre les branches (22) du support (21) peut être augmentée par une flexion élastique;
- la butée (17) du ressort (16) produisant la force de contact est montée fixe et est agencée sous la forme d'une plaque ayant une largeur qui correspond à la distance entre les branches (22) à l'état de repos,
- des tétons (36) destinés à s'engager dans des passages associés (35) des branches (22) sont prévus sur les petits côtés de la butée (17), qui sont destinés à s'appliquer aux branches (22) du support (21), et
- le dispositif de raccordement (6;53) est agencé sous la forme d'un module qui relie et rigidifie les branches (22).

2. Interrupteur à vide suivant la revendication 1, caractérisé par le fait que dans les branches (22) du support (21) sont prévus des passages (31) constituant une ouverture d'accès à un dispositif de blocage (32) sur le poussoir mobile d'entraînement (26) du tube interrupteur à vide (2).

3. Interrupteur à vide suivant la revendication 1, caractérisé par le fait que l'isolateur d'appui (10) est fixé près de l'extrémité du support (21), qui est tournée vers le tube interrupteur à vide (2), avec insertion d'une entretoise d'appui isolante (8), sur la partie médiane (23) du support (21), et que le bord (28) de la partie médiane (23) est arrondi et/ou replié à l'extrémité du support (21).

4. Interrupteur à vide suivant la revendication 3, caractérisé par le fait que l'entretoise d'appui (8) et la partie médiane (23) du support sont reliées entre elles selon une liaison par formes complémentaires (24).

5. Interrupteur à vide suivant l'une des revendications précédentes, caractérisé par le fait que les branches (23) du support (21) sont pourvues d'évidements (37), qui sont ouverts en direction du bord et sont alignés sur l'axe longitudinal de l'unité d'entraînement de pôle (5), pour l'insertion d'un support de centrage (38) du tube interrupteur à vide (2) associé.

6. Interrupteur à vide suivant l'une des revendications précédentes, caractérisé par le fait que le dispositif de raccordement (6) est réalisé sous la forme d'une pièce estampée et coudée en forme de U possédant une âme médiane (45) et des branches (43), la branche (43) du dispositif de raccordement (6) s'engageant par-dessus la branche (22) du support (21), et l'âme médiane (45) du dispositif de raccordement (6) servant de support d'une surface de contact de raccordement (34).

7. Interrupteur à vide suivant la revendication 6, caractérisé par le fait que les branches (22) du support (21) possèdent des évidements (41) ouverts du côté du bord, au voisinage d'un conducteur flexible (33), qui relie le goujon mobile de raccordement (26) du tube interrupteur à vide (2) associé au dispositif de raccordement (6).

8. Interrupteur à vide suivant l'une des revendications précédentes, caractérisé par le fait que le dispositif de raccordement (53) est agencé sous la forme d'une pièce métallique venue de fonderie en forme de U, munie d'ailettes de refroidissement (55) et qui comporte des branches (53) destinées à s'engager par-dessus les branches (22) du support (21), et une partie médiane (56) ne comportant pas d'ailette et servant de support à une surface de contact de raccordement.
